# EUROPÄISCHE PATENTSCHRIFT

(11) **EP 0 265 466 B1**
(45) Veröffentlichungstag und Bekanntmachung des Hinweises auf die Patenterteilung: **18.07.1990**
(21) Anmeldenummer: 87902477.6
(22) Anmeldetag: 31.03.1987
(51) Int. Cl.: A46B 9/02

(54) **FLORFASERBÜRSTE ZUR REINIGUNG VON TEXTILGEWEBEN**
NAPPED FIBRE BRUSH FOR CLEANING TEXTILE FABRICS
BROSSE A FIBRES VELOUTEES POUR LE NETTOYAGE DES TISSUS TEXTILES

(30) Priorität: 17.04.1986 DE 3612980; 12.06.1986 DE 3619781
(43) Veröffentlichungstag der Anmeldung: 04.05.1988
(73) Patentinhaber: Innotech GmbH, D-6070 Langen (DE)
(72) Erfinder: Preuss, Herbert, D-6070 Langen (DE)
(74) Vertreter: Eyer, Eckhardt Philipp, Dipl.-Ing.
(86) Internationale Anmeldenummer: EP8700175
(87) Internationale Veröffentlichungsnummer: WO8706110

(56) Entgegenhaltungen:
- CA-A- 855 906
- DE-A- 2 100 465
- FR-A- 2 127 975
- US-A- 4 007 509

## Beschreibung

Die Erfindung betrifft eine Florfaserbürste zur Reinigung von Textilgeweben, bestehend aus einem Träger, der mit einem synthetischen Florfaserbelag aus beispielsweise Nylonvelour versehen ist und eine mittlere, nicht mit Florfaserbelag versehene Zone aufweist, wobei der Belag mit gegen die mittlere Zone gerichteter Orientierung auf dem Träger angeordnet ist.

Florfaserbürsten der vorstehend beschriebenen Art haben sich insofern gut bewährt, als sie aufgrund der einseitigen Ausrichtung des Flors bei Bewegung gegen die Florfaserrichtung eine hervorragende Reinigungswirkung zeigen, wobei die Fussel- bezw. Staubteile nicht unter Abstauben in die Umgebung abgebürstet sondern von der Florfaserbürste aufgenommen werden. Hierbeit tritt die Wirkung nur bei Bewegung der Bürste in der angegebenen, d.h. gegen die Florfasern weisenden Richtung auf, so daß nach jeder Bewegung die Bürste abgehoben und zurückgeführt werden muß, wobei insbesondere für Linkshänder ein Arbeiten entgegen ihrer naturgemäß vorgegebenen Bewegungsrichtung erforderlich ist. Hinzu kommt, daß sich die aufgenommenen Schmutzbestandteile im Florfaserbelag zu größeren Flocken ansammeln und auf diese Weise bereits nach kurzer Zeit wegen Überladung des Florfaserbelages eine Rückschmutzung, d.h. eine Rückübertragung der abgebürsteten Teile auf das zu reinigende Gewebe eintritt. Es bedarf somit bereits während des Arbeitens einer häuffen Reinigung der Bürste, die sich wegen der großen Rückhaltekraft des Florfaserbelages relativ schwierig gestaltet.

Es ist aus der DES-OS 21 00 465 eine Florfaserbürste der beschriebenen Art bekannt geworden, die in ein Gehäuse integriert ist bezw. einen Teil eines sowohl als Abstreifer als auch als Schmutzfang dienenden Gehäuses bildet, das der Aufnahme einer mechanischen Kehreinrichtung bzw. dem Anschluß eines Saugzuggebläses dient. Die bekannte Bürste ist zur Verwendung als sebständiges Gerät nicht geeignet sondern vermag eine Funktion lediglich in Verbindung dem mechanischen bzw. pneumatischen Gerät zu erfüllen. Sie ist darüberhinaus aufwendig und daher teuer und führt-zumindest insoweit, als sie Teil einer mechanischen Kehreinrichtung ist-auch nicht zu einem befriedigenden Reinigungsergebnis, weil der von dem Belag aufgenommene Schmutz zumindest zum überwiegenden Teil während der hin- und herpendelnden Bewegung des Walzekörpers bereits beim Eintritt in das Gehäuse an der Abstreiferkante abgestreift wird und auf die zu reinigende Fläche zurückfällt.

Der vorliegenden Erfindung liegt als Aufgabe die Schaffung einer Florfaserbürste der beschriebenen Art zugrunde, mit deren Hilfe eine einwandfreie Reinigung des behandelten Gewebes und sichere Aufnahme des Schmutzes unabhängig von der Bewegungsrichtung der Bürste möglich ist. Die Erfindung besteht darin, daß die unterbrochene, nicht mit Florfaserbelag versehene Zone mit einer rinnenartigen Vertiefung, z.B. aus Kunststoff als Sammelbehälter für die abgebürsteten Schmutzteile versehen ist.

Durch die Erfindung ist eine Florfaserbürste geschaffen, mit deren Hilfe aufgrund der Teilung unter Freilassung einer mittleren, nicht mit Florfaserbelag versehenen und Anordnung der Belagteile mit einer gegen die unbelegte Zone weisenden Flororientierung eine richtungsunabhängige Reinigung von textilen Geweben möglich ist und die daher ohne Unterbrechung der Bewegung sowohl von Linkshändern als auch von Rechtshändern mit gleich guten Ergebnissen benutzt werden kann. Hierbei werden bei der hin- und hergehenden Reinigungsbewegung beidseitig bei Bewgung gegen die Flororientierung die Staubund Fusselteile vom Gewebe aufgenommen und bei Bewegung mit der Flororientierung nach innen in die Mittelzone transportiert, wo sie sich sammeln und leicht abgenommen werden können.

Weitere Ausführungsformen und Vorteile ergeben sich aus der nachfolgenden Beschreibung, in der die Erfindung anhand der beiliegenden Zeichnung beispielsweise erläutert ist. Es zeigen
Fig. 1 eine Draufshicht auf die Bürste
Fig. 2 einen Schnitt nach A-A durch Fig. 1.

Die in der Zeichnung wiedergegebene Florfaserbürste zur Reinigung von Textilgeweben besteht aus einem Träger 1, der mit einem synthetischen Florfaserbelag aus beispielsweise Nylonvelour mit einseitig orietioerten Florfasern versehen ist, wobei der Florfaserbelag entlang einer sich senkrecht zur (gebrauchsüblichen) Arbeitsrichtung erstreckenden Richtung geteilt ist und die Belagteile 2, 3 unter Freilassung einer unbelegten Mittelzone mit gegeneinander in Richtung auf die unbelegte Mittelzone weisender Flororientierung auf dem Träger 1 angebracht sind. In der unbelegten Mittelzone zwischen den Belagteilen 2, 3 ist eine rinnenartige Vertiefung 4, z.B. aus Kunststoff als Sammelbehälter für die abgebürsteten Fusseln bzw. Schmutzteile angeordnet. Es wird auf diese Weise eine selbstreinigende Wirkung der Bürste erreicht dadurch, daß die Schmutzbestandteile jeweils bei Bewegung gegen die Florfaserrichtung von dem Florfasergewebe aufgenommen und bei Bewegung der Bürste in Florfaserrichtung zur Mitte der Bürste hin weitertransportiert werden, bis sie sich in der zwischen den Belagteilen 2, 3 liegenden rinnenartigen Vertiefung 4 ansammeln und aus dieser durch einfachen Fingerzug entfernt werden können. Durch die Anordnung einer tieferen Rinne wird hierbei der Aufnahmeraum entsprechend vergrößert, so daß eine Schmutzentnahme in nur größeren Zeitanständen erforderlich ist.

Zur Reinigung eines Gewebes wird die Bürste funktionsüblich an ihrem Stiel in einer etwa senkrecht zu ihrer Längserstreckung weisenden Richtung auf dem Gewebe hin und her bewegt, wobei aufgrund der nach Innen gegeneinanderweisenden Ausrichtung der Florfasern in beiden Bewegungsrichtungen jeweils von einer der Belagteile 2 und 3 Schmutzteile aufgenommen und bei Bewegung in der jeweils entgegengesetzten Richtung zur Mitte hin weitertransportiert werden, bis sie sich in der Mittelzone in der Rinne 4 ansammeln. Aus der Rinne 4 können die angesammelten Schmutzteile von Zeit zu Zeit entfernt werden. Die Gefahr einer Rückschmutzung des zu reinigenden Gewebes ist weitestgehend verhindert.

## Patentansprüche

Florfaserbürste zur Reinigung von Textilgeweben, bestehend aus einem Träger, der mit einem synthetischen Florfaserbelag aus beispielsweise Nylonvelour versehen ist und eine mittlere, nicht mit Florfaserbelag versehene Zone aufweist, wobei der Belag mit gegen die mittlere Zone gerichteter Orientierung auf dem Träger angeordnet ist, dadurch gekennzeichnet, daß die unterbrochene, nicht mit Florfaserbelag (2, 3) versehene Zone mit einer rinnenartigen Vertiefung (4), z.B. aus Kunststoff als Sammelbehälter für die abgebürsteten Schmutzelle versehen ist.

## Revendications

Brosse à fibres veloutées pour le nettoyage de tissus textiles, se composant d'un support qui est garni d'une couche de fibres veloutées synthétiques, par exemple en velours de nylon, et qui présente une zone médiane non garnie de la couche de fibres veloutées, la couche étant disposée sur le support avec une orientation dirigée vers la zone médiane, caractérisée en ce que la zone d'interruption, non garnie de la couche de fibres veloutées (2, 3), est munie d'un creux en forme de gouttière (4), par exemple en matière plastique, servant de récipient collecteur pour les particules détachées par brossage.

## Claims

Napped fibre brush for cleaning textile fabrics, consisting of a support, which is provided with a synthetic napped fibre covering formed from nylon velour, for example, and which has a central zone, which is not provided with a napped fibre covering, wherein the covering is disposed on the support with an orientation directed towards the central zone, characterised in that the interrupted zone, which is not provided with a napped fibre covering (2, 3), is provided with a groove-like recess (4) which is formed, for example, from plastics material and serves to collect the particles of dirt which have been brushed off.
